# EUROPÄISCHE PATENTANMELDUNG

(11) **EP 0 268 057 A1**
(43) Veröffentlichungstag der Anmeldung: **25.05.1988**
(21) Anmeldenummer: 87114609.8
(22) Anmeldetag: 07.10.1987
(51) Int. Cl.: H01H 3/32, H01H 13/20, H01H 19/62

(54) **Elektrischer Nockenschalter mit Dreh-und Schiebeantrieb**

(30) Priorität: 16.10.1986 DE 3635160
(71) Anmelder: Asea Brown Boveri Aktiengesellschaft, D-68309 Mannheim (DE)
(72) Erfinder: Schmitz, Heinz-Dieter, D-5880 Lüdenscheid (DE)
(74) Vertreter: Rupprecht, Klaus, Dipl.-Ing.

(57) **Zusammenfassung**

Die Erfindung betrifft elektrische Nockenschalter, bei welchen an der Nockenwelle angeformte Schaltnocken, die zu schaltenden Kontakte steuern.

Um solche Nockenschalter wahlweise und abhängig von einer gewünschten Bedienungsweise kumulativ oder alternativ als Druckknopfschalter und Drehschalter einsetzen zu können, ist vorgesehen, daß die Nockenwelle (12) sowohl über eine drehbetätigbare erste Nockenwellenantriebsvorrichtung (24,25,26) als auch über eine verschiebbetätigbare zweite Nockenwellenantriebsvorrichtung (17,18,19,20,21) antreibbar ist.

## Beschreibung

Die Erfindung betrifft einen elektrischen Nockenschalter nach dem Oberbegriff des Anspruchs 1.

Schalter, die entweder nur mit einem geradlinig bewegbaren Betätigungsteil (z.B. Druckknopfschalter oder Schiebeschalter) oder nur durch die Drehbewegung eines Betätigungsteiles betätigt werden können (z.B. Drehschalter), sind in vielfältigen Ausführungsformen bekannt. Ferner sind Schalterausführungen (z.B. Drehschiebeschalter) bekannt, bei denen ein einziges Betätigungsteil sowohl eine drehende als auch eine geradlinige Schaltbewegung, eine sog. Verbundbewegung, durchführen kann. Nicht bekannt sind jedoch insbesondere bei Nockenschaltern solche Schaltsysteme, bei denen durch zwei räumlich getrennte Handhaben wahlweise entweder ein Drehantrieb oder ein Schiebeantrieb einer Nockenwelle auslösbar ist.

Aus der DE-OS 26 04 783 ist zwar ein elektrischer Nockenschalter bekannt geworden, bei welchem eine Schaltwalze, die mehrere Schaltnocken trägt, mit auf einer Seite der Schaltwalze quer zu deren Achse verlaufenden Kontaktfedern zusammenwirkt. Die Schaltwalze wird hierbei durch eine drehbetätigbare Schaltwelle angetrieben.

Nachteilig ist hierbei jedoch, daß der Nockenwellenantrieb des bekannt gewordenen Nockenschalters ausschließlich durch eine Drehbewegung bewerkstelligbar ist. In der Praxis kann es nämlich erforderlich sein, daß die, die Schaltnocken tragende und Schaltkontakte steuernde Nockenwelle über zwei räumlich getrennte Handhaben entweder linear verschiebbar oder drehbar antreibbar ist.

Aufgabe vorliegender Erfindung ist des somit, ausgehend vom bekannten Stand der Technik einen Nockenschalter zu verwirklichen, der kumulativ und alternativ als Druckknopfschalter und Drehschalter eingesetzt werden kann.

Diese Aufgabe wird erfindungsgemäß durch die im Anspruch 1 gekennzeichneten Merkmale gelöst. Vorteilhafte konstruktive Ausgestaltungen der Erfindung sind in den Unteransprüchen näher gekennzeichnet.

Die erfindungsgemäße Ausbildung gattungsmäßig angesprochener Nockenschalter besteht im wesentlichen darin, daß zwei räumlich getrennte, konstruktiv verschieden ausgebildete Antriebsmechanismen für die Nockenwelle vorgesehen sind, deren Betätigung die gleiche Schaltdrehbewegung auf der Nockenwelle bewirkt. Die Merkmale eines in den Unteransprüchen näher gekennzeichneten konstruktiven Ausführungsbeispiels machen deutlich, daß sowohl eine automatische Montage als auch eine Umrüstbarkeit des erfindungsgemäßen Nockenschalters auf bestimmte, jeweils gewünschte Schalt- und Bedienfunktionen in vorteilhafter Weise praktikabel durchgeführt werden kann. Durch einfaches Entfernen bzw. räumliches Vertauschen der Festkontakte und der Kontaktfedern lassen sich die Schaltfunktionen eines ein- oder zweipoligen Schließers, eines ein- oder zweipoligen Öffners sowie eines einpoligen Wechslers verwirklichen. Durch Entfernen des Betätigungschiebers läßt sich ein ausschließlicher Drehschalter und durch Entfernen der Betätigungswelle läßt sich ein ausschließlicher Druckknopfschalter aus dem erfindungsgemäßen Dreh- und Schiebeschalter realisieren. Vorteilhaft ist weiter, daß bei jeder angesprochenen Bedienfunktion (nur Drücken, nur Drehen, Drücken und Drehen) sich die angesprochenen Schaltfunktionen (Öffnen, Schließen, Wechseln) verwirklichen lassen.

Zwechmäßigerweise ist wahlweise eine Rasteinrichtung vorgesehen, die gewährleistet, daß der erfindungsgemäße Nockenschalter mit Dreh- und Schiebeantrieb die angesprochenen Schaltfunktionen nicht nur monostabil, sondern auch bistabil verwirklichen kann.

Die Erfindung soll nachstehend anhand eines Ausführungsbeispiels näher beschrieben und erläutert werden.

Es zeigt:
Fig. 1 eine Aufsicht auf den Sockel des erfindungsgemäßen Nockenschalters,
Fig.2 eine St irnwandansicht des erfindungsgemäßen Nockenschalters.
Fig.3 eine Seitenschnittansicht des erfindungsgemäßen Nockenschalters als Schließer in Einschaltposition (E) entsprechend der Schnittlinie I-I in Fig.1,
Fig.4 eine Seitenschnittansicht des erfindungsgemäßen Nockenschalters als Öffner in Ausschaltposition (A), entsprechend der Schnittlinie I-I in Fig. 1,
Fig.5 eine Aufsicht auf den Schieber 19 des erfindungsgemäßen Nockenschalters,
Fig.6 eine Seitenschnittansicht des Schiebers 19 entsprechend der Schnittlinie II-II in Fig. 5,

Wie die Figuren 1, 2 zeigen, weist der Nockenschalter einen Sockel 1 sowie ein Oberteil 2 auf. Der Sockel 2 ist durch die Stirnwände 3, 4 sowie de Seitenwände 5,6 im wesentlichen rahmenförmig gestaltet. Die Stirnwände 3,4 weisen Stirnwanddurchbrüche 7,8 auf. Mittels Begrenzungswänden 9,22,23 sind im Sockel 1 zwei kanalartige Raumbereiche ausgeformt, welche zur Aufnahme von jeweils L-förmigen Festkontakten 10 sowie Kontaktfedern 11 dienen, die an einem Ende sich jeweils gegenüberstehende Kontakte tragen. Die in Richtung zum Boden des Sockels 1 federnd ausgebildeten Kontaktfedern 11 und ihre als Gegenkontakte dienenden ortsfesten Festkontakte 10 ragen anschlußseitig in auf dem Oberteil 2 vorhandene Durchbrüche hinein. Da die Festkontakte 10 und die Kontaktfedern 11 anschlußseitig Sicken aufweisen, werden im Zusammenwirken mit den Durchbrüchen im Oberteil 2 Federsteckanschlußklemmen gebildet. Die Kontaktfedern 11 sind, da sie selbstfedernd ausgestaltet sind, im kraftfreien Zustand von den ortsfesten Festkontakten 10 abgehoben. Quer zur Längserstreckung der Kontaktfedern 11 ist eine Nockenwelle 12 in der ersten Seitenwand 5, in der ersten Begrenzungswand 9, sowie in einer im wesentlichen halbkreisförmig ausgebildeten Lagerschale des Oberteils 2 dreifach gelagert. Längs der Achse der Nockenwelle 12 sind zwei Schaltnocken 13 parallel zueinander radial an der Nockenwelle 12 angeformt.

An dem über die erste Begrenzungswand 9 hinausragenden Ende der Nockenwelle 12 ist die Hälfte eines ersten Kegelrades 24 angeformt. Sie bildet zusammen mit der Hälfte eines an einem Ende einer Betätigungswelle 25 angeformten zweiten Kegelrads 26 ein Kegelradgetriebe. Das andere Ende der Betätigungswelle 25 ragt durch eine kreisförmige Öffnung im Boden des Sockels 1 hindurch. Mit Hilfe einer angebrachten Anschrägung 30 kann eine drehbetätigbare Handhabe unverdrehbar auf der Betätigungswelle 25 aufgesteckt werden. Unterhalb des Zahnkranzes des zweiten Kegelrades 26 sind axial zur Betätigungswelle 25 und parallel zueinander zwei Rastnuten (nicht gezeichnet) eingeformt, in denen ein durch eine Rastwerkfeder 27 druckbeaufschlagter Rastwerkschieber 28 in ansich bekannter Weise verrastet werden kann.

Wie die Figuren 3,4 zeigen, sind die Schaltnocken 13 im wesentlichen kreissektorförmig ausgestaltet, wobei ein dem Abstand M1, M2 in einer Ausschaltfunktion A entsprechender erster Radius 14 kleiner ist, als ein dem Abstand M1, M2 in einer Einschaltposition E entsprechender zweiter Radius 15. In den Kontaktfedern 11 ist jeweils eine Sicke 16 eingeformt, deren Scheitelpunkt M₂ in der Einschaltposition E senkrecht unter der Achse der Nockenwelle 12 zu liegen kommt.

Zwischen den beiden Schaltnocken 13 ist, wie auch Fig. 1 zu entnehmen ist, eine Mitnehmerklaue 17 in geringfügiger zirkumaxialer Versetzung gegenüber den Schaltnocken 13 an der Nockenwelle 12 angeformt, wobei die Mitnehmerklaue 17 in eine trog- und trapezförmige Ausnehmung 18 eines im wesentlichen quaderförmigen Schiebers 19 eingreift, wie insbesondere die Figuren 5,6 zeigen. Der Schieber 19 wird mit Hilfe eines gegen die Rückstellkraft einer Druckfeder 20 linear bewegbaren Betätigungsstößels 21 in einem durch die zweite Begrenzungswand 22 und die dritte Begrenzungswand 23 ausgebauten Kanal geführt. Der kraftschlüssig mit dem Schieber 19 verbundene, vorzugsweise materialeinheitlich angeformte Betätigungsstößel 21 du rchgreift den ersten Stirnwanddurchbruch 7, wenn, wie Fig. 3 zeigt, der erfindungsgemäße Nockenschalter als Schließer ausgebildet ist. Der Betätigungsstößel 21 durchgreift dagegen den zweiten Stirnwanddurchbruch 8, wenn wie Fig 4 zeigt, der erfindungsgemäße Nockenschalter als Öffner ausgebildet ist.

Die Funktion des erfindungsgemäßen Nockenschalters sei beispielhaft an einem sog. Schließer beschrieben. Die Betätigungswelle 25 kann mittels einer ersten drehbaren Handhabe um einen begrenzten Drehwinkel (kleiner 90 °) im Uhrzeigersinn verdreht werden. Da die extrapolierten Rotationsachen der Betätigungswelle 25 und der Nockenwelle 12 sich unter 90 ° schneiden und da sie auf den Mantelflächen der Kegelräder 24, 25 angeordneten Zähne ineinander kämmen und auf diese Weise ein Kegelradgetriebe bilden, führt die Nockenwelle 12 ebenfalls eine begrenzte Drehbewegung aus. An den Schaltnocken 13 ausgeformte Gleitbogenstücke 29 drücken während der Drehbewegung der Nockenwelle 12 auf den Scheitelpunkt M₂ der Sicke 16, so daß sich schließlich die an den Kontaktfedern 11 angebrachten beweglichen Kontakte unter ausreichendem Anpreßdruck an die zugehörigen Festkontakte 10 anlegen. Bei Nockenschaltern mit Rastwerk 27, 28 kann diese Einschaltoposition E stabil gehalten werden.

Die Einschaltposition E kann auch mit Hilfe einer linearen Verschiebung des Betätigungsstößels 21 erreicht werden. Ist der Nockenschalter, wie in Fig. 3 als Schließer ausgebildet, kann der Schieber 19 durch den Betätigungsstößel 21 in Pfeilrichtung verschoben werden. Hierbei wird die in die Ausnehmung 18 eingreifende Mitnehmerklaue 17 ebenfalls um einen begrenzten Winkel verschwenkt, so daß die Nockenwelle 12 um einen begrenzten Winkel im Uhrzeigersinn verdreht und die Druckfeder 20 zusammengedrückt wird. Gleichzeitig haben die sich mit der Nockenwelle 12 mitdrehenden Schaltnocken 13 in schon beschriebener Weise die Kontakte geschlossen. Bei einem Nockenschalter mit Rastwerk 27, 28 wird nicht nur die Ausschaltposition, sondern auch die Einschaltposition E stabil gehalten. Bei Nockenschaltern ohne Rastwerk 27, 28 erfolgt unter der Wirkung der Rückstellkraft der Druckfeder 20 beim Loslassen einer auf dem Betätigungsstößel 21 befestigten Handhabe eine selbstätige Rückstellung sowohl des Betätigungsstößel 21 als auch der Betätigungswelle 25.

### Bezugszeichenliste

1 Sockel
2 Oberteil
3 1. Stirnwand
4 2. Stirnwand
5 1. Seitenwand
6 2. Seitenwand
7 1. Stirnwanddurchbruch
8 2. Stirnwanddurchbruch
9 1. Begrenzungswand
10 Festkontakt
11 Kontaktfeder
12 Nockenwelle
13 Schaltnocken
14 1. Radius
15 2. Radius
16 Sicke in 11
17 Mitnehmerklaue
18 Ausnehmung in 19
19 Schieber
20 Druckfeder
21 Betätigungsstößel
22 2. Begrenzungswand
23 3. Begrenzungswand
24 1. Kegelrad
25 Betätigungswelle
26 2. Kegelrad
27 Rastwerkfeder
28 Rastwerkschieber
29 Gleitbogenstück
30 Anschrägung von 25

## Patentansprüche

1. Elektrischer Nockenschalter mit einer Nockenwelle nebst radial angeformten Schaltnocken, welche die zu schaltenden Kontakte steuern, dadurch gekennzeichnet, daß die Nockenwelle (12) sowohl über eine erste Nockenwellenantriebsvorrichtung (24,25,26), welche mittels einer drehbaren ersten Handhabe betätigbar ist, als auch über eine zweite Nockenwellenantriebsvorrichtung (17,18,19,20,21), welche mittels einer verschiebbaren zweiten Handhabe betätigbar ist, antreibbar ist.

2. Elektrischer Nockenschalter nach Anspruch 1, dadurch gekennzeichnet, daß die drehbare erste Nockenwellenantriebsvorrichtung (24,25,26 ) eine an einem Ende ein erstes Kegelrad (24) tragende Betätigungswelle (25) sowie ein an der Nockenwelle (12) angebrachtes zweites Kegelrad (26) aufweist, wobei die als Kegelradgetriebe (12,24,25,26) zusammenwirkenden Kegelräder (24,26) miteinander kämmen.

3. Elektrischer Nockenschalter nach Anspruch 1 oder 2, dadurch gekennzeichnet, daß die verschiebbetätigbare zweite Nockenwellenantriebsvorrichtung (17,18,19,20,21) einen gegen die Rückstellkraft einer Druckfeder (20) geführten Schieber (19) aufweist, in dessen trog- und trapezförmiger Ausnehmung (18) eine etwa mittig zwischen den Schaltnocken (13) angebrachte Mitnehmerklaue (17) verschwenkbar eingreift.

4. Elektrischer Nockenschalter nach einem der vorhergehenden Ansprüche dadurch gekennzeichnet, daß die Betätigungswelle (25) gegen die Rückstellkraft der Druckfeder (20) um einen begrenzten Drehwinkel (kleiner 90°) verdrehbar ist und durch die Rückstellkraft der über die Kegelräder (24,26), die Nockenwelle (12), die Mitnehmerklaue (17) und den Schieber (19) mit ihr wirkverbundenen Druckfeder (20) rückstellbar ist.

5. Elektrischer Nockenschalter nach einem der vorhergehenden Ansprüche, dadurch gekennzeichnet, daß die Nockenwelle (12) entsprechend der Anzahl der zu schaltenden Kontakte in axialer oder zirkumaxialer Versetzung radial angeordnete Schaltnocken (13) aufweist.

6. Elektrischer Nockenschalter nach einem der vorhergehenden Ansprüche, dadurch gekennzeichnet, daß die Schaltnocken (13) im wesentlichen kreissektorförmig ausgestaltet sind, wobei ein dem Abstand (M1,M2) in einer Ausschaltposition (A) entsprechender erster Radius (14) kleiner ist, als ein dem Abstand (M1,M2) in einer Einschaltposition (E) entsprechender zweiter Radius (15).

7. Elektrischer Nockenschalter nach einem der vorhergehenden Ansprüche, dadurch gekennzeichnet, daß die Nockenwelle (12), die Betätigungswelle (25) und der Betätigungsstößel (21) zueinander jeweils senkrecht ausgerichtet sind.

8. Elektrischer Nockenschalter nach einem der vorhergehenden Ansprüche dadurch gekennzeichnet, daß die Ein- und Ausschaltbewegung der Kontaktfedern (11) senkrecht zu der vom Betätigungsstößel (21) und der Nockenwelle (12) aufgespannten Ebene erfolgt.

9. Elektrischer Nockenschalter nach einem der vorhergehenden Ansprüche, dadurch gekennzeichnet, daß ein auf die Betätigungswelle (25) wirkendes Rastwerk (27,28) vorgesehen ist, wobei ein von einer Rastwerkfeder (27) druckbeaufschlagter Rastwerkschieber (28) durch wechselweisen Eingriff in jeweils eine von zwei zueinander parallelen u. axial auf der Betätigungswelle (25) eingekerbten Nuten die Einschaltposition (E) und die Ausschaltposition (A) stabilisiert.
